# EUROPÄISCHE PATENTSCHRIFT

(11) **EP 2 520 767 B1**
(45) Veröffentlichungstag und Bekanntmachung des Hinweises auf die Patenterteilung: **14.02.2018**
(21) Anmeldenummer: 12003249.5
(22) Anmeldetag: 03.05.2012
(51) Int. Cl.: F01D 9/06, F01D 5/02

(54) **Gasturbinenauswuchtvorrichtung**
Gas turbine rotor balance weight
dispositif de correction de balourd d'un rotor d'une turbine à gaz

(30) Priorität: 06.05.2011 DE 102011100783
(43) Veröffentlichungstag der Anmeldung: 07.11.2012
(73) Patentinhaber: Rolls-Royce Deutschland Ltd & Co KG, 15827 Blankenfelde-Mahlow (DE)
(72) Erfinder: Pichel, Sacha, 12203 Berlin (DE)
(74) Vertreter: Hoefer & Partner Patentanwälte mbB

(56) Entgegenhaltungen:
- EP-A2- 1 602 855
- EP-A2- 1 726 780
- FR-A1- 2 630 496
- JP-A- 55 072 937
- US-A- 3 985 465
- US-A- 4 064 762
- US-A- 4 856 964
- US-B1- 6 279 420

## Beschreibung

Die Erfindung bezieht sich auf eine Auswuchtvorrichtung, insbesondere auf eine Gasturbinenauswuchtvorrichtung, mittels derer es möglich ist, im montierten Zustand der Gasturbine eine Auswuchtung der Zwischen- oder Hochdruckwelle vorzunehmen.

Gegenwärtig erfolgt das Wuchten der Hoch- und Niederdruckwelle in verschiedenen Schritten. Zuerst werden die einzelnen Rotortrommeln gewuchet. Dazu wird generell Material an vorher festgelegten Stellen an der Trommel entnommen. Danach erfolgt das Wuchten der zusammengebauten Einzeltrommeln. Nach Zusammenbau des kompletten Triebwerkes werden dann an der Niederdruckwelle kleine Korrekturen durchgeführt z.B. durch das Anbringen von Gewichten am frei zugänglichen Bläser (Fan). Dies ist an der Hochdruckwelle, wegen der mangelnden Zugänglichkeit, nicht ohne Weiteres möglich.

Die Restunwucht in der Hochdruckwelle und andere Ursachen können zu Vibrationen führen und zur Zurückweisung des Triebwerkes. Ein Verfahren zum Feinwuchten der Hochdruckwelle im zusammengebauten Triebwerk würde diesen Nachteil vermeiden, da damit auftretenden Vibrationen durch das Aufbringen einer gezielten Gegenunwucht entgegengewirkt werden kann.

Die US 5,545,010 A beschreibt ein Verfahren, wo Gewichte aus einem zusätzlich angebrachten Ring eingebaut oder entfernt werden. Die Zugänglichkeit wird über den Gaspfad hergestellt.

Die US 4,898,514 A beschreibt ein Verfahren, bei dem die Wuchtmassen in axialen Schaufelfußnuten angebracht werden. Dies erfordert einen speziellen Schaufelstandard mit reduzierter Schaufelfußlänge. Die Zugänglichkeit wird hier nicht näher beschrieben.

Die US 4,803,893 A beschreibt ein Verfahren, bei dem in der Scheibenkontur einer Turbinenscheibe eine zusätzliche Aussparung vorgesehen wird, in der spezielle Wuchtgewichte montierbar sind. Die Zugänglichkeit wird auch hier nicht näher beschrieben.

Die Lösung gemäß US 5,545,010 A verwendet einen zusätzlichen Ring, in dem Gewichte eingebaut und entfernt werden. Dieser Ring ist ein zusätzliches Bauteil mit einem relativ hohen Gewicht. Desweiteren ist die Zugänglichkeit über dem Ringraum bei einem modernen Axialkompressor nur an der ersten Rotorstufe möglich. An der Hochdruckwelle ist dieses Verfahren nicht anwendbar.

Die Lösung gemäß US 4,898,514 A ist in der Praxis nicht realisierbarbar, da sehr hohe Spannungen im Schaufelfuß aufträten.

Alle bekannten Verfahren sind nur auf Turbinen- oder ggf. vordere Verdichterstufen anwendbar. Eine zufriedenstellende Zugänglichkeit im zusammengebauten Zustand eines modernen Axialkompressors ist nicht gegeben oder nur eingeschränkt möglich. Wuchtgewichte lassen sich ausschließlich am vorderen oder hinteren Ende des Hochdruckrotors nahe der Lager und auf teils geringem Durchmesser anbringen. Dies ist rotordynamisch nicht sehr effektiv und erfordert entsprechend massive Gewichte. Auch sind bei allen beschriebenen Verfahren spezielle zusätzliche Teile und erhebliche Anpassungen der umgebenden Bauteile erforderlich. Dies ist mit entsprechendem Gewicht und zusätzlichen Kosten verbunden.

Aus der EP 1 726 780 A2 ist eine Anordnung zum Feinauswuchten des Rotors eines Gasturbinentriebwerks bekannt. Dabei wird eine Umfangsnut vorgesehen, in welcher in regelmäßigem Abstand am Umfang verteilt angeordnete Einsetzkörper fest angeordnet sind. Die Auswuchtung erfolgt durch Einschrauben von Auswuchtschrauben in die einzelnen Einsetzkörper. Abhängig von der Masse der Auswuchtschrauben ist somit eine Auswuchtung möglich, wobei diese durch die Anordnungen und die Anzahl der einzelnen Einsetzkörper begrenzt ist. Dieses Dokument offenbart den Gegenstand des Oberbegriffs des Anspruchs 1.

Die EP 1 602 855 A2 beschreibt eine Auswuchtmöglichkeit, bei welcher ein zusätzliches ringförmiges Wuchtelement vorgesehen ist, welches zusätzlich montiert werden muss. In diesem Wuchtelement können Gewichte angebracht werden.

Der Erfindung liegt die Aufgabe zugrunde, eine Gasturbinenauswuchtvorrichtung zu schaffen, welche bei einfachem Aufbau und einfacher, betriebssicherer Bedienbarkeit ein hohes Maß von Effizienz gewährleistet.

Erfindungsgemäß wird die Aufgabe durch die Merkmalskombination des Anspruchs 1 gelöst, die Unteransprüche beschreiben weitere vorteilhafte Ausgestaltungen der Erfindung.

Erfindungsgemäß ist somit vorgesehen, dass zumindest eine sich in einer radialen Ebene zu einer Triebwerksachse erstreckende Ringnut vorgesehen ist. In dieser zumindest einen Ringnut, welche am Außenumfang zumindest eines Hochdruckrotors eines Hochdruckkompressors ausgebildet ist, ist zumindest ein Wuchtkörper angeordnet. Der oder die Wuchtkörper sind erfindungsgemäß in Umfangsrichtung längs der Ringnut verschiebbar und in der jeweils gewünschten Position mittels einer Fixiervorrichtung fixierbar. Bevorzugterweise werden mehrere derartige Wuchtkörper verwendet, um z.B. mit zwei Wuchtkörpern gleicher Masse durch Verschieben eine Gegenunwucht beliebiger Größe und Richtung erzeugen zu können. Die Fixiervorrichtung, welche beispielsweise in Form einer Schraube (Madenschraube) oder Ähnlichem ausgebildet ist, ist mittels eines Werkzeugs im montierten Zustand der Gasturbine betätigbar. Besonders bevorzugt wird dabei eine Zugangsöffnung (Boroskop-Öffnung, Montage-Öffnung oder Ähnliches) verwendet, so dass zusätzliche Anpassungen des Triebwerksgehäuses nicht oder nur in geringem Umfang erforderlich sind.

Besonders vorteilhaft ist es, wenn sowohl die Wuchtkörper als auch die zur Fixierung dienenden Teile wie etwa Schrauben, Madenschrauben oder Ähnliches, verliersicher ausgebildet sind. Somit ist es möglich, den Wuchtvorgang durchzuführen, ohne dass das Triebwerk demontiert werden muss und ohne dass die Gefahr besteht, dass einzelne Teile sich lösen und in das Triebwerk gelangen.

Die Auswuchtvorrichtung kann somit in bevorzugter Weise ausgebildet werden, ohne dass wesentliche Änderungen an vorhandenen Bauelementen erforderlich sind. Die Ringnut kann entweder zusätzlich eingebracht werden, es ist jedoch auch möglich, eine bereits vorhandene Nut, welche beispielsweise zur Luftentnahme genutzt wird, mit zu verwenden. Es ist weiterhin möglich, Wuchtgewichte vorzuinstallieren, so dass diese lediglich zum Feinwuchten nach dem Zusammenbau des Triebwerks verschoben werden müssen. Die Wuchtvorrichtung ist somit wiederholt verwendbar und kann jederzeit eingestellt werden. Dies erweist sich insbesondere auch dann als besonders vorteilhaft, wenn während des Betriebs des Triebwerks, beispielsweise durch Verschleiß oder Beschädigungen, Unwuchten auftreten, die kompensiert werden sollen.

Im Folgenden werden Ausführungsbeispiele in Verbindung mit den Zeichnungen beschrieben. Dabei zeigt:
- Fig. 1: eine schematische Darstellung eines Gasturbinentriebwerks gemäß der vorliegenden Erfindung;
- Fig. 2: eine schematische Teil-Ansicht eines Ausführungsbeispiels mit eingesetztem Werkzeug;
- Fig. 3: eine Ansicht, analog Fig. 2, nach erfolgter Einstellung und entferntem Werkzeug;
- Fig. 4: ein weiteres Ausführungsbeispiel einer Wuchtvorrichtung; und
- Fig. 5: eine Detail-Ansicht eines erfindungsgemäßen Ausführungsbeispiels der Erfindung.

Die Fig. 1 zeigt eine schematische Darstellung eines Gasturbinentriebwerks gemäß der vorliegenden Erfindung.

Das Gasturbinentriebwerk 10 gemäß Fig. 1 ist ein Beispiel einer Turbomaschine, bei der die Erfindung Anwendung finden kann. Aus dem Folgenden wird jedoch klar, dass die Erfindung auch bei anderen Turbomaschinen verwendet werden kann. Das Triebwerk 10 ist in herkömmlicher Weise ausgebildet und umfasst in Strömungsrichtung hintereinander einen Lufteinlass 11, einen in einem Gehäuse umlaufenden Fan 12, einen Zwischendruckkompressor 13, einen Hochdruckkompressor 14, Brennkammern 15, eine Hochdruckturbine 16, eine Zwischendruckturbine 17 und eine Niederdruckturbine 18 sowie eine Abgasdüse 19, die sämtlich um eine zentrale Triebwerksachse 1 angeordnet sind.

Der Zwischendruckkompressor 13 und der Hochdruckkompressor 14 umfassen jeweils mehrere Stufen, von denen jede eine in Umfangsrichtung verlaufende Anordnung fester stationärer Leitschaufeln 20 aufweist, die allgemein als Statorschaufeln bezeichnet werden und die radial nach innen vom Triebwerksgehäuse 21 in einem ringförmigen Strömungskanal durch die Kompressoren 13, 14 vorstehen. Die Kompressoren weisen weiter eine Anordnung von Kompressorlaufschaufeln 22 auf, die radial nach außen von einer drehbaren Trommel oder Scheibe 26 vorstehen, die mit Naben 27 der Hochdruckturbine 16 bzw. der Zwischendruckturbine 17 gekoppelt sind.

Die Turbinenabschnitte 16, 17, 18 weisen ähnliche Stufen auf, umfassend eine Anordnung von festen Leitschaufeln 23, die radial nach innen vom Gehäuse 21 in den ringförmigen Strömungskanal durch die Turbinen 16, 17, 18 vorstehen, und eine nachfolgende Anordnung von Turbinenschaufeln 24, die nach außen von einer drehbaren Nabe 27 vorstehen. Die Kompressortrommel oder Kompressorscheibe 26 und die darauf angeordneten Schaufeln 22 sowie die Turbinenrotornabe 27 und die darauf angeordneten Turbinenlaufschaufeln 24 drehen sich im Betrieb um die Triebwerksachse 1.

Bei den nachfolgenden Ausführungsbeispielen sind gleiche Teile mit gleichen Bezugsziffern versehen.

Die Fig. 2 und 3 zeigen ein erstes Ausführungsbeispiel. Ein Hochdruckrotor 31 umfasst eine sich um seinen Umfang erstreckende, profilierte Ringnut 29, in welcher einer oder mehrere Wuchtkörper 30 eingesetzt sind. Diese sind längs der Ringnut 29 verschiebbar.

Wie insbesondere im Zusammenhang mit Fig. 5 gezeigt, umfasst der Wuchtkörper 30 ein Innengewinde 36, in welches eine Klemmschraube 32 (Madenschraube) eingeschraubt ist. Diese kann (siehe Fig. 5) mit einer Verliersicherung versehen sein, beispielsweise mit einem Fuß 37, welcher einen größeren Durchmesser aufweist als das Außengewinde der Klemmschraube 32, so dass die Klemmschraube 32 radial nicht nach außen ausgedreht werden kann.

Die Fig. 2 und 3 zeigen weiterhin ein inneres Gehäuse 38, welches Statorschaufeln 40 lagert, sowie ein äußeres Gehäuse 39. An dem Rotor 31 sind in üblicher Weise Rotorschaufeln 32 gelagert, so wie dies aus dem Stand der Technik bekannt ist.

Das äußere Gehäuse 39 weist zumindest eine Zugangsöffnung 35 auf, durch welche ein Werkzeug 33 einführbar ist. Das Werkzeug 33 ist beispielsweise in Form eines Schraubendrehers ausgebildet, um die Klemmschraube 32 zu verdrehen. Zur Führung des Werkzeugs 33 ist ein Hilfswerkzeug 42 vorgesehen, welches in die Zugangsöffnung 35 eingesetzt wird und in einer Öffnung 43 des inneren Gehäuses 38 gehaltert ist, um das Werkzeug 33 zu führen.

Die Fig. 3 zeigt einen Zustand im ausgewuchteten, montierten Zustand, in welchem das Werkzeug 33 sowie das Hilfswerkzeug 42 entfernt wurden. Zum Verschluss der Zugangsöffnung 35 und der Öffnung 43 ist ein Verschlusselement 34 eingesetzt.

Die Fig. 4 zeigt ein Ausführungsbeispiel, bei welchem die Einbringung des Werkzeugs 33 durch einen Schlitz 44 erfolgt, welcher in dem inneren Gehäuse 38 zur Luftabnahme vorgesehen ist und mitgenutzt werden kann.

Die Fig. 5 zeigt ein erfindungsgemäßes Ausführungsbeispiel, bei welchem die Ringnut 29 an einem Fügebereich zweier Bauteile 31a, 31b des Hochdruckrotors 31 ausgebildet ist. Die Ringnut 29 steht in Verbindung mit einer Luftentnahmeöffnung 45, beispielsweise zur Turbinenkühlung, so dass, abgesehen von der Strukturierung des Querschnitts der Ringnut 29, keine weiteren Veränderungen durchgeführt werden müssen.

Die Erfindung sieht somit eine Nut oder einen Ringspalt im Hochdruckrotor eines Turbinentriebwerks vor, in die der Nut angepaßte Wuchtkörper eingesetzt werden. Der Ringspalt kann insbesondere mit ggf. erforderlichen Luftentnahmen im Verdichterrotor (z.B. zur Turbinenkühlung) kombiniert werden, wie sie in modernen Kompressoren oft vorhanden sind. Diese werden erfindungsgemäß durch einen Ringspalt realisiert der zwischen zwei verschraubten Teilen (z.B. vordere und hintere Rotortrommel) entsteht.

Die Wuchtkörper umfassen ein Innengewinde, in dem zur Sicherung eine Madenschraube eingedreht ist, die sich gegen den Rotor abstützt. Das Herausfallen der Schrauben kann durch eine Selbstsicherung oder entsprechende Geometrie verhindert werden.

Zum Feinwuchten werden dann diese Wuchtkörper (vorzugsweise zwei oder mehr) in Umfangsrichtung verschoben oder verdreht, um eine geeignete Gegenunwucht zu erzeugen. Das Verdrehen der Wuchtkörper erfolgt dabei z.B. durch Festhalten derselbigen und relatives Verdrehen des Rotors.

Die Zugänglichkeit zum Festhalten, Lösen und Festziehen der Madenschrauben wird über die Gehäuse gewährleistet. Zur Führung des Montagewerkzeuges kann ein Hilfswerkzeug verwendet werden. Nach der Montage der Madenschrauben werden das Hilfswerkzeug sowie das Werkzeug entfernt und der Hohlraum mit einem Stöpsel (Verschlusselement) verschlossen, damit die Dichtigkeit der inneren und äußeren Gehäuse gewährleistet ist.

Alternativ ist es erfindungsgemäß möglich, sich Luftabnahmestellen im Gehäuse zu Nutzen zu machen. Durch die vorhandenen Schlitze wird das Werkzeug eingeführt. Die Nutzung dieser Luftabnahmestellen verringert die Komplexität des Stöpsels oder macht ihn überflüssig, wenn der Zugang im äußeren Gehäuse auch über die Luftabnahmestellen bewerkstelligt wird.

Die radial weit außen und vorzugsweise mittig zwischen den Lagern liegende Position der eingesetzten Wuchtkörper ist vorteihaft zum Ausgleich der Restunwucht. Schon eine geringe Positionsänderungen führt zu einer relativ großen Beeinflußung der Unwucht bei vergleichsweise geringer Masse der Wuchtkörper.

Erfindungsgemäß ergeben sich somit insbesondere folgende Vorteile:
- Ausgleich der Restunwucht am Rotor an einer von außen nicht ohne Hilfsmittel zugänglichen Position (Turbine oder Verdichter) im zusammengebauten Zustand des Triebwerkes;
- Ausgleich von Unwuchten nach Reparaturen an Rotorschaufeln oder Ähnliches;
- Wuchten im rotordynamisch optimalen Bereich (weit außen und in der Mitte des Rotors) und daher mit geringstmöglichem zusätzlichem Gewicht;
- Minimierung zusätzlicher Bauteile und damit verbunden geringen Kosten und geringem Gewicht;
- Einfache Implementierung in existierende Triebwerke durch weitgehende Nutzung existierender oder ähnlicher Teile.

### Bezugszeichenliste:

- 1: Triebwerksachse
- 10: Gasturbinentriebwerk
- 11: Lufteinlass
- 12: im Gehäuse umlaufender Fan
- 13: Zwischendruckkompressor
- 14: Hochdruckkompressor
- 15: Brennkammern
- 16: Hochdruckturbine
- 17: Zwischendruckturbine
- 18: Niederdruckturbine
- 19: Abgasdüse
- 20: Leitschaufeln
- 21: Triebwerksgehäuse
- 22: Kompressorlaufschaufeln
- 23: Leitschaufeln
- 24: Turbinenschaufeln
- 26: Kompressortrommel oder -scheibe
- 27: Turbinenrotornabe
- 28: Auslasskonus
- 29: Ringnut
- 30: Wuchtkörper
- 31: Hochdruck-Rotor
- 32: Klemmschraube
- 33: Werkzeug
- 34: Verschlusselement
- 35: Zugangsöffnung
- 36: Innengewinde
- 37: Fuß
- 38: Inneres Gehäuse
- 39: Äußeres Gehäuse
- 40: Statorschaufel
- 41: Rotorschaufel
- 42: Hilfswerkzeug
- 43: Öffnung
- 44: Schlitz
- 45: Luftentnahmeöffnung

## Patentansprüche

1. Gasturbinenauswuchtvorrichtung mit zumindest einer Ringnut (29) am Außenumfang zumindest eines Zwischen- oder Hochdruckrotors (31) eines Zwischen- oder Hochdruckkompressors (13 bzw. 14), wobei in der Ringnut (29) zumindest ein Wuchtkörper (30) angeordnet ist, welcher in Umfangsrichtung längs der Ringnut (29) verschiebbar ist, wobei der Wuchtkörper (30) mit einer Fixiervorrichtung versehen ist, **dadurch gekennzeichnet, dass** die Ringnut (29) an einem Fügebereich zwischen zwei benachbarten verschraubten Bauteilen (31a, 31b) des Hochdruckrotors ausgebildet ist.

2. Vorrichtung nach Anspruch 1, **dadurch gekennzeichnet, dass** in der Ringnut (29) mindestens zwei verschiebbare Wuchtkörper (30) gleicher Masse angeordnet sind

3. Vorrichtung nach Anspruch 1 oder 2, **dadurch gekennzeichnet, dass** die Wuchtkörper (30) als in sich geschlossene Ringe ausgeführt sind

4. Vorrichtung nach einem der Ansprüche 1 bis 3, **dadurch gekennzeichnet, dass** die Ringnut (29) als Ringnut zur Luftentnahme aus dem Hochdruckrotor (31) ausgebildet ist.

5. Vorrichtung nach einem der Ansprüche 1 bis 4, **dadurch gekennzeichnet, dass** die Fixiervorrichtung zumindest eine Klemmschraube (32) umfasst, bevorzugt eine Madenschraube, welche mit einem im Wesentlichen radial zu einer Triebwerksachse (1) einbringbaren Werkzeug (33) betätigbar ist.

6. Vorrichtung nach einem der Ansprüche 1 bis 5, **dadurch gekennzeichnet, dass** die Fixiervorrichtung verliersicher ausgebildet ist.

7. Vorrichtung nach einem der Ansprüche 5 oder 6, **dadurch gekennzeichnet, dass** zumindest eine Zugangsöffnung (35) zur Einführung des Werkzeugs (33) mittels eines Verschlusselements (34) verschließbar ist.

## Claims

1. Gas-turbine balancing device with at least one annular groove (29) provided on the outer circumference of at least one intermediate or high-pressure rotor (31) of an intermediate or high-pressure compressor (13 or 14, respectively), with at least one balancing element (30) being arranged in the annular groove (29), said balancing element (30) being moveable in the circumferential direction along the annular groove (29), where the balancing element (30) is provided with a fixing device, **characterized in that** the annular groove (29) is designed at a joint region between two adjacent, bolted components (31a, 31b) of the high-pressure rotor.

2. Device in accordance with Claim 1, **characterized in that** at least two moveable balancing elements (30) of identical mass are arranged in the annular groove (29).

3. Device in accordance with Claim 1 or 2, **characterized in that** the balancing elements (30) are designed as closed rings.

4. Device in accordance with one of the Claims 1 to 3, **characterized in that** the annular groove (29) is designed as annular groove for tapping air from the high-pressure rotor (31).

5. Device in accordance with one of the Claims 1 to 4, **characterized in that** the fixing device includes at least one clamping screw (32), preferably a grub screw, which can be operated using a tool (33) that is insertable in a substantially radial direction to an engine axis (1).

6. Device in accordance with one of the Claims 1 to 5, **characterized in that** the fixing device is provided with a safeguard against loss.

7. Device in accordance with one of the Claims 5 or 6, **characterized in that** at least one access opening (35) for inserting the tool (33) can be closed by means of a closing element (34).

## Revendications

1. Dispositif d'équilibrage de turbine à gaz avec au moins une rainure annulaire (29) sur la circonférence extérieure d'au moins un rotor intermédiaire ou haute pression (31) d'un compresseur intermédiaire ou haute pression (respectivement 13 ou 14), sachant qu'au moins un élément d'équilibrage (30) est disposé dans la rainure annulaire (29), lequel élément d'équilibrage peut être déplacé dans le sens circonférentiel le long de la rainure annulaire (29), sachant que l'élément d'équilibrage (30) est pourvu d'un dispositif de fixation, **caractérisé en ce que** la rainure annulaire (29) est formée sur une zone d'assemblage entre deux composants voisins, vissés (31a, 31b) du rotor haute pression.

2. Dispositif selon la revendication n° 1, **caractérisé en ce qu'**au moins deux éléments d'équilibrage déplaçables (30) de même masse sont disposés dans la rainure annulaire (29).

3. Dispositif selon la revendication n° 1 ou n° 2, **caractérisé en ce que** les éléments d'équilibrage (30) sont conçus sous forme d'anneaux fermés.

4. Dispositif selon une des revendications n° 1 à n° 3, **caractérisé en ce que** la rainure annulaire (29) est conçue sous forme de rainure annulaire servant à prélever de l'air du rotor haute pression (31).

5. Dispositif selon une des revendications n° 1 à n° 4, **caractérisé en ce que** le dispositif de fixation comprend au moins une vis de serrage (32), de préférence une vis sans tête, qui peut être actionnée avec un outil (33) pouvant être inséré essentiellement radialement par rapport à un axe du moteur (1).

6. Dispositif selon une des revendications n° 1 à n° 5, **caractérisé en ce que** le dispositif de fixation est conçu de manière à ne pas être perdu.

7. Dispositif selon une des revendications n° 5 ou n° 6, **caractérisé en ce qu'**au moins un orifice d'accès (35) servant à introduire l'outil (33) peut être fermé au moyen d'un élément de fermeture (34).
